# FASCICULE DE BREVET EUROPEEN

(11) **EP 0 867 973 B1**
(45) Date de publication et mention de la délivrance du brevet: **12.06.2002**
(21) Numéro de dépôt: 98400316.0
(22) Date de dépôt: 11.02.1998
(51) Int. Cl.: H01R 4/48

(54) **Agencement de connexion électrique et module, notamment de raccordement, comportant un tel agencement**
Elektrische Verbindungsanordnung und Modul insbesondere Verbindungsmodul mit einer solchen Verbindungsanordnung
Electric connector arrangement and module, in particular connection module comprising such a connector arragement

(30) Priorité: 28.03.1997 FR 9703853
(43) Date de publication de la demande: 30.09.1998
(73) Titulaire: ENTRELEC SA, 69627 Villeurbanne Cedex (FR)
(72) Inventeur: Barrat, Sylvain, 69627 Villeurbanne (FR); Bechaz, Bernard, 69300 Caluire (FR)
(74) Mandataire: Maureau, Philippe

(56) Documents cités:
- DE-A- 3 818 548
- FR-A- 2 516 711
- GB-A- 107 924
- US-A- 1 582 828

## Description

L'invention concerne un agencement de connexion comportant au moins une pièce conductrice de connexion dotée d'une ou de plusieurs fentes de maintien permettant de recevoir un ou plusieurs fils électriques et au moins une pièce guide dotée d'un chas de guidage pour fil électrique qui est déplaçable le long d'une fente de maintien entre deux positions, l'une d'insertion et l'autre de maintien de fil, par action externe et/ou par effet ressort.

Elle concerne aussi les modules d'appareillage électrique, notamment de raccordement, tels que par exemple les blocs de jonction, susceptibles d'être équipés de tels agencements.

Le document FR-A-2447620 décrit une pluralité d'agencements de connexion de connexion pour fils électriques combinant une pièce de connexion à fente de maintien de fil et une pièce guide, dite organe d'actionnement, munis de guidages constitués de trous alignés aptes à recevoir un fil. Chaque organe d'actionnement est susceptible de se déplacer le long d'une fente de dénudage et de maintien de fil entre deux positions extrêmes sous l'effet d'une action externe exercée par exemple au moyen d'une tige d'outil, telle une tige de tournevis, et/ou sous l'action d'un ressort. Dans une des positions extrêmes de déplacement d'un organe d'actionnement, il est possible d'insérer un fil, préalablement positionné dans les guidages constitués par des trous alignés, devant une entrée de fente de maintien dans une position propice à l'insertion de ce fil entre les bords de la fente. Le fil est alors susceptible d'être emmené par l'organe d'actionnement entre les bords de la fente dans une zone dite de maintien, après avoir éventuellement subi en entrée de fente un dénudage éliminant localement une gaine isolante qui recouvre son âme conductrice. Ce déplacement est susceptible d'être poursuivi jusqu'à une seconde position extrême de l'organe d'actionnement pour laquelle le fil reste maintenu par son âme pincée par les bords de fente.

D'autres agencements de connexion, comportant au moins une pièce de connexion à fente avec laquelle coopère une pièce guide de fil mobile en translation l'ensemble étant logé dans un boîtier modulaire et manoeuvrable depuis l'extérieur de ce boîtier à l'aide d'une tige d'outil, sont connus, comme le montre notamment le document FR-A-2516711.

Ces agencements ont pour inconvénient d'exiger un volume de logement relativement important pour chaque pièce guide afin d'en permettre le déplacement et pour le ressort dans le cas du premier document évoqué ci-dessus.

On connaît par ailleurs, notamment par le document DE-A-2706482, des modules, notamment de type bloc de jonction, comportant des agencements de connexion sans pièce guide à pièce de connexion formée par un ressort à lame replié en boucle. Ce ressort placé sur un barrette conductrice saille au delà de cette barrette par une première extrémité qui vient pénétrer dans un chas ménagé dans l'autre extrémité, en s'appuyant contre le bord le plus extrême du chas en raison de l'élasticité du ressort. Il est possible d'écarter la première extrémité du bord du chas où elle s'appuie en pressant par une poussée d'origine externe sur une partie courbe qui participe au bouclage du ressort. Ceci permet d'insérer une âme conductrice d'un fil à raccorder entre le bord dit d'appui de fil du chas et ladite première extrémité du ressort et de faire tenir ce fil par la pièce de connexion dès que la poussée externe exercée sur le ressort est supprimée.

L'invention propose un agencement de connexion pour fil(s) conducteur(s) selon la revendication 1.

Selon une caractéristique de l'invention, l'agencement comporte une pièce guide à ressort de type en boucle assurant élastiquement le rappel en position de maintien de fil de l'extrémité qui porte le chas dans un déplacement le long de la fente.

Selon une autre caractéristique de l'invention, l'agencement comporte une pièce guide constituée par un ressort en boucle dont les deux extrémités sont pratiquement planes et au moins approximativement orthogonales, une première de ces extrémités est perforée d'au moins un chas de guidage et saille au delà de l'autre extrémité qui appuie, directement ou indirectement, sur la pièce de connexion où se situe la fente le long de laquelle se déplace la première extrémité.

Selon une autre caractéristique de l'invention, l'agencement comporte une pièce guide à ressort dont le chas est d'une longueur supérieure à celle de la zone de maintien de fil constituée par les bords d'une fente et dont la disposition est telle que le bord du chas le plus extrême vienne au moins jusqu'à l'extrémité de la zone de maintien de fil qui se situe près de l'entrée de ladite fente, lorsque l'extrémité de pièce guide où se trouve ce chas est élastiquement déplacée en limite par effet de ressort.

Selon une autre caractéristique de l'invention, l'agencement comporte une pièce guide à ressort de type en boucle coopérant avec une pièce de connexion ayant une fente ménagée dans une partie plane d'une barrette conductrice comportant une pliure au delà de laquelle le ressort de ladite pièce guide prend appui par une extrémité.

Selon une autre caractéristique de l'invention, l'agencement comporte une pièce guide à ressort de type en boucle coopérant avec une pièce de connexion comportant une fente ménagée dans une partie profilée dont la section transversale est d'allure polygonale creuse à une extrémité débouchante de laquelle le ressort de ladite pièce guide prend appui par une extrémité.

Selon une autre caractéristique de l'invention, l'agencement comporte une pièce guide à ressort de type en boucle, coopérant avec une pièce de connexion ayant une fente ménagée dans une partie plane d'une barrette conductrice comportant une pliure au delà de laquelle le ressort de ladite pièce guide se plaque par une extrémité plane, où cette dernière est insérée au montage entre cette barrette et au moins un élément de positionnement de boucle de ressort d'un boîtier où se loge l'agencement.

Selon une autre caractéristique de l'invention, l'agencement comporte une pièce guide à ressort de type en boucle, coopérant avec une pièce de connexion comportant une fente ménagée dans une partie profilée dont la section transversale est d'allure polygonale creuse à une extrémité débouchante de laquelle le ressort de ladite pièce guide prend appui par une extrémité plane, où cette dernière est insérée au montage entre cette partie profilée et au moins un élément de positionnement de boucle de ressort d'un boîtier où se loge l'agencement.

Selon une autre caractéristique de l'invention, l'agencement comporte une pièce de connexion comportant une fente dont les bords sont conformés pour délimiter une entrée de fil disposant de lèvres de découpe de gaine de fil.

L'invention propose aussi un module, notamment de raccordement qui comporte un boîtier contenant un agencement présentant au moins l'une des caractéristiques évoquées ci-dessus.

L'invention, ses caractéristiques et ses avantages sont précisés dans la description qui suit en liaison avec les figures évoquées ci-dessous.

Les figures 1 et 2 présentent chacune un schéma en perspective d'un agencement selon l'invention pour deux états différents du ressort que comporte cet agencement.

Les figures 3 et 4 présentent une vue de dessus de l'agencement présenté sur les figures 1 et 2 chacune pour un des états évoqués ci-dessus.

Les figures 5 et 6 présentent chacune un schéma en perspective d'une variante d'agencement selon l'invention pour deux états différents du ressort que comporte cet agencement.

Les figures 7 et 8 présentent une vue de dessus de l'agencement présenté sur les figures 4 et 5 chacune pour un des états évoqués ci-dessus.

L'agencement de connexion 1 présenté sur les figures 1 et 2 est destiné à permettre la connexion électrique d'au moins un fil électrique 2 externe à une pièce de connexion 3 pour relier ce fil à une partie d'un appareillage électrique non représenté. Dans l'exemple de réalisation présenté, cette pièce de connexion 3 est ici supposée être constituée par une barrette conductrice en métal, comme classiquement utilisée dans un module d'appareillage de type bloc de jonction pour relier électriquement des éléments identiques ou similaires d'agencement de connexion entre eux.

Le fil électrique 1 est ici supposé comporter une âme mono ou multifilaire conductrice 4 entourée par une gaine isolante 5.

La pièce de connexion 3 est supposée comporter au moins une fente de maintien de fil à une de ses extrémités. Dans la réalisation présentée, cette fente de maintien est ménagée de manière à s'ouvrir à une extrémité de la barrette qui constitue la pièce de connexion 3 dans l'axe longitudinal de la partie 3A où elle se situe, comme on le voit plus clairement sur les figures 3 et 4. Cette partie de barrette 3A dotée d'une fente est pliée, ici à angle droit, par rapport à la partie de barrette 3B qu'elle prolonge. La barrette 3 est supposée immobilisée dans un boîtier, usuellement en matériau isolant, du module d'appareillage qui comporte l'agencement 1, seule une portion de paroi 6 de ce boîtier étant partiellement représentée en figure 2. L'immobilisation de la barrette 3 est par exemple obtenue de manière connue en ce domaine par coincement de cette barrette entre des reliefs non représentés du boîtier et en particulier des reliefs portés par la paroi 6 contre laquelle la barrette 3 est supposée latéralement plaquée, une paroi formant couvercle du boîtier ou d'un boîtier identique ou similaire venant parfaire cette immobilisation.

La fente de maintien que comporte la partie 3A est délimitée par deux bords parallèles 3A1 qui forment une zone de maintien par coincement pour âme de fil et qui se prolongent par des lèvres 3A2, ainsi qu'on le voit sur la figure 4. Ces lèvres s'évasent pour former une entrée de fente par l'intermédiaire de laquelle il est possible d'introduire une âme de fil ayant une dimension appropriée dans la fente, cette dimension étant classiquement un diamètre, la gamme de dimensions possibles étant notamment fonction de la distance séparant les bords parallèles 3A1.

Le plus souvent ces lèvres 3A2 sont conformées de manière à entailler la gaine d'un fil 2 approprié lors de l'insertion de l'âme de ce fil dans la fente. Elles comportent, par exemple et comme montré en figure 2, une mince bande allongée 3A21 plane permettant de guider l'âme 4 du fil, lorsque celle-ci entre en contact avec une lèvre, ainsi qu'une partie biseautée 3A22 qui longe la bande 3A21 et qui assure la découpe de la gaine 5 du fil lorsque celle-ci est poussée contre elle.

Comme il est connu, la zone de maintien formée par les bords parallèles 3A1 d'une fente a une longueur choisie en fonction du nombre de fils susceptibles d'avoir leurs âmes fermement maintenues alignées entre ces bords parallèles.

Il est prévu d'associer une pièce guide fil à la pièce de connexion évoquée ci-dessus pour assurer un guidage approprié d'un fil depuis une position d'insertion pour laquelle ce fil est placé de manière appropriée devant rentrée de la fente jusqu'à une position pour laquelle l'âme de ce fil est maintenue par coincement entre les bords parallèles 3A1. Comme il est connu la position appropriée d'insertion de fil est au moins théoriquement telle que ce fil se présente orthogonalement par rapport à la paroi 3A où est ménagée la fente et à une hauteur telle, par rapport à cette paroi, que la gaine de fil vienne latéralement en contact avec les lèvres 3A22, lors du rapprochement du fil par translation dans une direction donnée par l'axe longitudinal de la fente.

Selon l'invention, une pièce guide 7 à ressort de type en boucle est associée à une pièce de connexion 3 pour former un agencement de connexion 1 pour fil(s) conducteur(s). Dans une forme de réalisation, la pièce guide 7 est constituée par un ressort en boucle dont au moins une extrémité comporte un chas 8 permettant le passage d'un fil ou de plusieurs suivant les besoins. Le ressort peut éventuellement être doté de plusieurs chas, par exemple alignés pour coopérer avec des fentes parallèles d'une ou de plusieurs pièce(s) de connexion. Une telle réalisation aisément déductible par l'homme de métier de celles présentées ici n'est pas développée ici plus avant.

Le chas 8 est susceptible d'être prévu pour recevoir un fil unique dont il assure le déplacement depuis la position d'insertion pour lequel ce fil est placé de manière appropriée devant l'entrée de fente jusqu'à une position de maintien pour laquelle l'âme de ce fil est maintenu entre les bords parallèles 3A1 par coincement.

La pièce guide 7 est alors susceptible d'assurer le déplacement du fil de la position d'insertion à la position de maintien et vice-versa si le chas est conformé à cet effet. Ce chas 8 est alors constitué par un conduit dont la longueur peut éventuellement se réduire à l'épaisseur du ressort constituant la pièce guide dans la forme de réalisation représentée et dont l'ouverture peut prendre différentes formes et notamment être circulaire; carrée, rectangulaire ou légèrement oblongue. Le chas 8 peut éventuellement être ménagé dans un embout assujetti à l'extrémité du ressort de la pièce guide 7, un tel embout, non représenté étant susceptible d'être analogue à celui visible sur la figure 1 du document DE-A-2706482 cité plus haut qui comporte deux chas alignés venant coulisser le long d'une fente de maintien de fil de part et d'autre de la paroi où cette fente est ménagée.

Le chas 8 peut aussi s'étendre sur une longueur fonction de la longueur de la zone de maintien d'âme déterminée par les bords parallèles 3A1 de la fente de la pièce de connexion 3 avec laquelle coopère la pièce guide 7 qui comporte ce chas, en particulier dans le cas de la variante de réalisation présentée sur les figures 5 à 8. Un tel chas, dont l'ouverture est susceptible d'être rectangulaire comme présenté ici ou de forme plus ou moins oblongue, est susceptible d'avoir une longueur permettant l'enfoncement d'une âme de fil entre les bords parallèles 3A1, jusqu'à la position de maintien la plus éloignée possible de l'entrée de fente et le retour du chas à la position qu'il avait initialement. Cette dernière position étant celle pour laquelle il est possible à ce chas de recevoir un fil à insérer dans la fente dans la position appropriée d'insertion prévue pour de tels fils par rapport à l'entrée de fente. Une telle configuration de chas permet alors d'immobiliser plusieurs fils par insertion successive des âmes de ces fils dans une même fente où ces âmes sont alors coincées alignées.

Le déplacement du chas 8 du ressort d'une pièce guide 7 par rapport à une pièce de connexion 3 à laquelle cette pièce guide est associée est ici supposé prévu pour s'effectuer selon un axe de déplacement qui est parallèle à l'axe longitudinal de la fente que comporte cette pièce de connexion au niveau d'une partie 3A ici supposée plane.

Il est en effet possible à l'homme de métier de prévoir la réalisation d'une fente dans une partie qui soit courbe au lieu d'être plane et un déplacement élastique de la partie de pièce guide où est ménagé un chas qui permette à ce dernier un déplacement selon une courbe correspondant à celle donnée à la partie comportant la fente.

Dans la forme de réalisation présentée ici, le chas 8 est ménagé dans une extrémité 7A d'allure plane du ressort constituant la pièce guide 7, l'autre extrémité 7B de ce ressort étant destinée à prendre directement ou indirectement appui sur la pièce de connexion 3 de manière que l'extrémité 7A puisse revenir à une position de repos après avoir été déplacée par rapport à la pièce de connexion par une action externe.

Il est prévu que le ressort soit positionné de manière déterminée par rapport à la pièce de connexion avec laquelle il coopère dans un agencement de connexion. Dans l'exemple de réalisation envisagé, il est supposé que la paroi 6 comporte au moins un relief de positionnement 11 dont la forme est déterminée de manière connue de l'homme de métier pour permettre au ressort de travailler comme prévu dans un espace où il est confiné par exemple avec l'assistance de la paroi formant couvercle déjà évoqué plus haut.

Dans la réalisation envisagée sur les figures 1 à 4, l'extrémité 7B du ressort est plane et plaquée contre la partie 3B de la pièce de connexion 3 qui est perpendiculaire à la partie 3A où se trouve la fente, de l'autre côté de la partie 3B par rapport à la partie 3A. L'appui du ressort contre la partie 3B s'effectue directement dans la réalisation représentée, il est alternativement possible que cet appui s'effectue par l'intermédiaire d'un élément et par exemple d'un relief ou d'une paroi saillant éventuellement de la paroi 6, contre lequel l'extrémité 7B du ressort de pièce guide et la pièce de connexion 3 viennent alors en appui de manière opposée.

Dans les formes de réalisation présentées sur les figures 1 à 8, il est prévu que le ressort en boucle de pièce guide aient des extrémités d'allure plane 7A et 7B qui restent au moins à peu près orthogonales quelle que soit la position prise par l'extrémité 7A portant le chas 8, soit naturellement par effet ressort soit sous l'effet d'une pression externe appliquée au ressort par exemple à l'aide d'un poussoir non représenté ou encore d'une tige d'outil non représentée.

L'extrémité 7A y est prévue en saillie au delà de l'autre extrémité 7B prévue en appui sur la partie 3B de la pièce de connexion, quel que soit le déplacement de cette extrémité 7A, dont il a été indiqué qu'il permettait au chas 8 de se déplacer d'une position extrême permettant le positionnement, devant l'entrée de la fente ménagée dans la partie 3A, d'un fil 2 introduit dans ce chas et ce jusqu'à une position extrême de maintien d'âme de fil entre les bords parallèles 3A1 de la fente et à la plus grande distance possible de l'entrée de fente.

Les deux extrémités 7A et 7B du ressort de pièce guide sont reliées entre elles par une partie intermédiaire de courbure déterminée ici supposée composée d'une suite d'éléments arqués déterminés de manière connue de l'homme de métier pour que le ressort présente des caractéristiques élastiques déterminées qui sont fonction de la nature du matériau constituant ce ressort des traitements éventuellement appliqués à ce matériau et de la forme choisie pour le ressort.

Dans l'exemple présenté, il est ainsi prévu que le ressort comporte trois zones présentant des courbures alternées de l'une à la suivante, de manière qu'une première de ces zones qui fait suite à la partie d'extrémité 7B permette au ressort de venir partiellement entourer un renflement d'allure cylindrique 11B du relief de positionnement 11 qui constitue pratiquement un axe de rotation par rapport auquel se déplace la portion de ressort comportant la partie 7A où se trouve le chas 8 dont le déplacement est recherché. La seconde zone dont la courbure est inverse de celle de la première zone évoquée ci-dessus coopère avec la troisième zone dont la courbure est de même sens que celle de la première zone pour permettre des déplacements de l'extrémité 7A et du chas 8, ou au moins du bord le plus extrême de ce chas, le long de la fente que comporte la partie 3A dans un déplacement au moins à peu près parallèle à cette partie 3A.

L'extrémité 7A est ici supposée élastiquement ramenée vers sa position extrême où le chas 8 est en position au-dessus de la zone de maintien délimitée par les bords parallèles 3A1. Une pression externe, exercée par exemple de manière connue de l'homme de métier à l'aide d'une tige d'outil supposée pénétrant dans le boîtier où est logé notamment le ressort pour appuyer sur la troisième zone courbe de ce ressort de manière à la pousser vers la pièce de connexion 3, entraîne le déplacement de l'extrémité 7A jusqu'à ce que le chas 8 soit au delà de l'entrée de la fente que comporte la partie 3A.

Il est alors possible d'introduire un fil 2 dans ce chas et devant l'entrée de fente constituée par les lèvres 3A2.

Dans la réalisation envisagée, le relâchement de la pression externe autorise le retour de l'extrémité 7A par effet ressort et entraîne l'insertion de l'âme 4 du fil 2 dans la gaine où cette âme atteint soit la position la plus extrême de maintien pour laquelle le ressort est élastiquement revenu en sa position d'équilibre naturelle, soit en appui contre un autre fil préalablement inséré dans la même fente, le ressort restant alors partiellement contraint.

Comme indiqué plus haut, il est éventuellement possible d'utiliser le déplacement en sens inverse de l'extrémité 7B pour extraire un fil de la fente où il est coincé, si la longueur du chas 8 est prévue limitée à cet effet dans la variante de réalisation alors envisagée.

Les figures 5 à 8 sont relatives à une variante de réalisation mettant en oeuvre une pièce de connexion différente de la précédente. Les éléments matériels de cette réalisation qui sont susceptibles d'être identiques ou similaires à ceux figurant dans la réalisation précédemment décrite conservent ici les mêmes références.

L'agencement de connexion 1' présenté sur les figures 5 et 6 est destiné à permettre la connexion électrique d'au moins un fil électrique 2 externe à une pièce de connexion 3' pour relier ce fil à une partie d'un appareillage électrique non représenté. Dans cette variante de réalisation, la pièce de connexion 3' qui comporte une fente de maintien d'âme(s) de fil dotée d'une entrée de dénudage de gaine de fil ayant au moins approximativement même fonction que la fente de la pièce de connexion 3 évoquée plus haut.

Cette pièce de connexion 3' est par exemple du type de celle décrite dans le document EP-A-0265321, elle est susceptible d'être obtenue par découpe et pliage et amincissement local à partir d'un flan métallique plan et présente une partie profilée 3'P dont une face se prolonge par une partie 3'B, de type barrette, qui n'est qu'esquissée sur les figures 5 et 6.

Cette partie formant barrette 3'B est destinée à assurer une liaison électrique de la pièce de connexion 3' avec une partie d'un appareillage électrique non représenté, comme usuel en la matière.

La partie profilée 3'P a par exemple une section transversale polygonale creuse qui se présente ici comme un U dont les extrémités libres ont été obliquement et également repliées l'une vers l'autre, comme le montre la figure 6. Ces pliages entraînent la formation de deux plis longitudinaux d'extrémité 3'PA ayant des bords 3'PA1 parallèles qui définissent la zone de maintien d'âme (s) de fil(s) de la fente de maintien et de dénudage dont est dotée la partie profilée 3'P de pièce de connexion qui comporte ces plis et ces bords.

Deux parois parallèles de la partie profilée 3'P unissent chacun des plis 3'PA à une même partie commune qui se prolonge par la partie formant barrette 3'B dans l'exemple de réalisation proposé.

Les deux bords parallèles de la fente que les plis 3'PA forment par rapprochement sont dotés de lèvres de dénudage de gaine de fil 3'PA2 obtenues par exemple par découpe oblique et symétrique puis éventuellement usinage amincissant des plis à une même des deux extrémités de la partie profilée 3'P qui les comporte, cette partie profilée délimitant une cavité ici montre débouchante à ces deux extrémités. L'autre extrémité de la partie profilée 3'P est ici destinée à servir de paroi d'appui à une extrémité 7B d'un ressort de pièce guide 7 correspondant à celui évoqué en relation avec les figures 1 à 4 et ici supposé en boucle comme précédemment.

Dans la forme de réalisation envisagée, l'extrémité 7B est plane et vient au moins partiellement fermer la cavité définie par la partie profilée 3'P à l'extrémité de cette partie où elle vient s'appuyer en bout sur les parois qui ceinturent la cavité.

La pièce de connexion 3' est supposée immobilisée entre des reliefs d'un boîtier du module d'appareillage électrique qui comporte l'agencement de connexion dont fait partie cette pièce. Les moyens nécessaires à cette immobilisation ne sont pas décrits ici dans la mesure où ils sont bien connus de l'homme de métier et où d'autre part ils n'ont qu'un rapport indirect avec l'objet de la présente invention.

Le ressort de pièce guide 7 est positionné de manière déterminée par rapport à la pièce de connexion 3' avec laquelle il coopère dans un agencement de connexion.

Comme dans l'exemple précédemment présenté, il est encore supposé ici que ce positionnement implique un relief de positionnement 11 du boîtier où sont logés la pièce de connexion 3' et le ressort de pièce guide 7 associé à cette pièce. La forme du relief 11 est réalisée comme précédemment pour permettre au ressort de travailler dans un espace où il est confiné, cette espace étant par exemple prévu entre la paroi 6 et une paroi formant couvercle analogue à celle évoquée dans la partie de texte descriptif relatif à la réalisation sommairement présentée sur les figures 1 à 4.

L'appui du ressort de pièce guide 7 en extrémité de partie profilée 3'P par une extrémité plane 7B est ici montré réalisé par appui direct de cette extrémité plane contre la partie profilée 3'P. Comme déjà indiqué précédemment, cet appui peut aussi être réalisé de manière indirecte si un élément matériel, telle une paroi de boîtier, non représentée ici, est intercalée entre l'extrémité 7B du ressort de pièce guide et l'extrémité de partie profilée où ladite extrémité de ressort vient en appui..

Comme dans la réalisation évoquée plus haut, l'autre extrémité de ressort 7A est ici supposée plane et munie d'un chas 8 présentant au moins approximativement les mêmes caractéristiques que le chas évoqué précédemment.

En particulier, il est prévu que l'extrémité 7A du ressort de pièce guide où se trouve le chas 8 puisse se déplacer le long de la fente de la partie profilée 3'P de la pièce 3' entre deux positions, l'une de ces positions permettant l'introduction d'un fil 2 dans ce chas 8 en position appropriée d'insertion en avant de l'entrée de fente constituée par les lèvres 3'PA2, l'autre étant la position la plus extrême de maintien d'un fil par coincement de l'âme de ce fil entre les bords parallèles 3'PAlde la fente de la partie profilée 3'P. Comme indiqué plus haut en relation avec la réalisation présentée sur les figures 1 à 4, le chas 8 peut être prévu pour un ou plusieurs fils alignés

Les détails déjà donnés de réalisation et de fonctionnement communs aux deux variantes de réalisation présentées ne seront pas repris à nouveau dans la mesure où ce la n'est manifestement pas indispensable.

Il doit bien entendu être compris que l'agencement selon l'invention est susceptible d'être mis en oeuvre dans un grand nombre d'applications où il est nécessaire de raccorder un ou des fils électriques à un appareillage logé au moins en partie dans un boîtier constituant éventuellement un module unique dans le cas d'un appareil indépendant, mais aussi alternativement susceptible d'être combiné à au moins un autre module, par exemple identique, similaire et/ou compatible, comme par exemple un module de type bloc de jonction ou unité de connecteur. Ces modules eux-mêmes n'ont pas été détaillés ici dans la mesure où d'une part ils peuvent être de formes diverses et variées et où d'autre part les documents cités dans la présente description constituent des exemples de tels modules.

## Revendications

1. Agencement de connexion pour fil(s) conducteur(s) comportant au moins une pièce conductrice de connexion (3, 3') à fente(s) de maintien pour fil(s) électrique(s) (2) et au moins une pièce guide (7) dont une première extrémité (71), qui comporte au moins un chas (8) de guidage pour au moins un fil électrique, est déplaçable le long d'une fente de maintien de la pièce conductrice de connexion (3) entre deux positions par action externe et/ou par effet ressort, le chas (8) et éventuellement un fil électrique étant situé au-delà d'une entrée de ladite fente de maintien, pour une des positions ici dite d'insertion, pour laquelle il est possible de placer un fil traversant le chas devant ladite entrée de fente de maintien dans une position propice à l'insertion de ce fil entre les bords de cette fente, le chas et éventuellement un fil électrique inséré dans ce chas (8) étant situé(s) au niveau d'une zone de maintien de fil constituée par les bords de la fente pour l'autre position, après que le fil considéré ait été conduit de la position d'insertion à ladite autre position par le déplacement de la première extrémité de pièce guide comportant le chas (8) le long de la fente, **caractérisé en ce que** la pièce guide (7) est un ressort de type en boucle assurant élastiquement le rappel en position de maintien de fil de la première extrémité qui porte le chas (8) dans un déplacement le long de la fente.

2. Agencement, selon la revendication 1, **caractérisé en ce que** la pièce guide est constituée par un ressort en boucle dont les deux extrémités sont pratiquement planes et au moins approximativement orthogonales, la première (7A) de ces extrémités, perforée d'au moins un chas de guidage (8), saillant au-delà de la deuxième extrémité (7B) qui appuie, directement ou indirectement, sur la pièce de connexion (3 ou 3') où se situe la fente le long de laquelle se déplace ladite première extrémité (7A).

3. Agencement, selon l'une des revendications 1, 2, **caractérisé en ce que** le chas (8) de la pièce guide (7) est d'une longueur supérieure à celle de la zone de maintien de fil constituée par les bords (3A1 ou 3'PA1) de la fente et il est disposé pour que le bord du chas (8) le plus extrême vienne au moins jusqu'à l'extrémité de la zone de maintien de fil qui se situe près de l'entrée de ladite fente, lorsque la première extrémité de pièce guide où se trouve ce chas (8) est élastiquement déplacée en limite par effet de ressort.

4. Agencement, selon l'une des revendications 1 à 3, **caractérisé en ce que** la pièce guide (7) coopère avec la pièce de connexion (3) ayant une fente ménagée dans une partie plane (3A) d'une barrette conductrice comportant une pliure au-delà de laquelle ladite pièce guide prend appui par la deuxième extrémité (7B).

5. Agencement, selon l'une des revendications 1 à 3, **caractérisé en ce que** la pièce guide (7) coopère avec la pièce de connexion (3') comportant une fente ménagée dans une partie profilée (3'P) dont la section transversale perpendiculaire sur la première extremité est d'allure polygonale creuse à une extrémité débouchante de laquelle ladite pièce guide prend appui par la seconde extrémité (7B).

6. Agencement, selon la revendication 4, **caractérisé en ce que** la pièce guide (7) coopère avec la pièce de connexion (3) ayant une fente ménagée dans une partie plane (3A) d'une barrette conductrice comportant une pliure au-delà de laquelle ladite pièce guide se plaque par la seconde extrémité plane (7B), où cette dernière est insérée au montage entre cette barrette et au moins un élément (11) de positionnement de boucle de ressort d'un boîtier où se loge l'agencement.

7. Agencement, selon la revendication 5, **caractérisé en ce que** la seconde extrémité est plane (7B) et insérée au montage entre cette partie profilée (3'P) et au moins un élément (11) de positionnement de boucle de ressort d'un boîtier où se loge l'agencement.

8. Agencement, selon l'une des revendications 1 à 7, **caractérisé en ce que** les bords de la fente de la pièce de connexion (3,3') sont conformés pour delimiter une entrée de fil disposant de lèvres (3A2 ou 3'PA2) de découpe de gaine de fil.

9. Module, notamment de raccordement, **caractérisé en ce qu'**il comporte un boîtier contenant un agencement selon l'une des revendications 1 à 8.

## Claims

1. Connection arrangement for a conductive wire/wires, comprising at least one conductive connection part (3, 3') with a retention slot/slots for an electric wire/wires (2) and at least one guide part (7), a first end (7A) of which, which comprises at least one guiding eye (8) for at least one electric wire, can be displaced along a slot for retention of the conductive connection part (3), between two positions, by external action and/or by spring effect, the eye (8), and optionally an electric wire, being situated beyond an intake of the said retention slot, for one of the positions, which in this case is known as the position of insertion, in which it is possible to place a wire which passes through the eye, in front of the said intake of the retention slot, in a position suitable for insertion of this wire between the edges of this slot, the eye, and optionally an electric wire inserted in this eye (8), being situated at the level of an area for retention of the wire, which is constituted by the edges of the slot for the other position, after the wire in question has been led from the position of insertion to the said other position, by the displacement of the first end of the guide part comprising the eye (8), along the slot, **characterised in that** the guide part (7) is a spring of the type in the form of a loop, which assures resiliently the return to the position of retention of wire of the first end which supports the eye (8), in displacement along the slot.

2. Arrangement according to claim 1, **characterised in that** the guide part is constituted by a spring in the form of a loop, the two ends of which are flat in practice and at least approximately mutually perpendicular, the first (7A) of these ends, which contains at least one guiding eye (8), projecting beyond the second end (7B), which is supported, directly or indirectly, on the connection part (3 or 3') where there is situated the slot, along which the said first end (7A) is displaced.

3. Arrangement according to claim 1 or claim 2, **characterised in that** the eye (8) of the guide part (7) has a length which is greater than that of the area of retention of wire constituted by the edges (3A1 or 3'PA1) of the slot, and it is disposed such that the edge of the eye (8) which is furthest away comes at least as far as the end of the area of retention of wire which is situated near to the intake of the said slot, when the first end of guide part, where this eye (8) is located, is displaced resiliently to a limited extent by spring effect.

4. Arrangement according to any one of claims 1 to 3, **characterised in that** the guide part (7) cooperates with the connection part (3) which has a slot provided in a flat part (3A) of a conductive bar, comprising a fold, beyond which the said guide part is supported by the second end (7B).

5. Arrangement according to any one of claims 1 to 3, **characterised in that** the guide part (7) cooperates with the connection part (3') comprising a slot provided in a profiled part (3'P), the transverse cross-section of which, which is perpendicular to the first end, has a hollow polygonal form, at an opening end of which the said guide part is supported by the second end (7B).

6. Arrangement according to claim 4, **characterised in that** the guide part (7) cooperates with the connection part (3), which has a slot provided in a flat part (3A) of a conductive bar comprising a fold, beyond which the said guide part is placed by the second flat end (7B), where the latter is inserted in the assembly, between this bar and at least one element (11) for positioning of a spring in the form of a loop, of a case where the arrangement is accommodated.

7. Arrangement according to claim 5, **characterised in that** the second end (7B) is flat, and is inserted in the assembly between this profiled part (3'P) and at least one positioning element (11) for the spring in the form of a loop, of a case where the arrangement is accommodated.

8. Arrangement according to any one of claims 1 to 7, **characterised in that** the edges of the slot of the connection part (3, 3') are shaped such as to delimit an intake of wire, which has lips (3A2 or 3'PA2), to cut the sheath of the wire.

9. Module, in particular for connection, **characterised in that** it comprises a case containing an arrangement according to any one of claims 1 to 8.

## Patentansprüche

1. Anschlussanordnung für einen leitenden Draht/leitende Drähte, umfassend wenigstens ein leitendes Anschlusselement (3, 3') mit (einem) Halteschlitz(en) für den elektrischen Draht/die elektrischen Drähte (2) sowie wenigstens ein Führungselement (7), bei dem ein erstes Ende (7A), welches wenigstens eine Öffnung (8) zur Führung wenigstens eines elektrischen Drahts umfasst, entlang eines Halteschlitzes des leitenden Anschlusselements (3) durch äußere Einwirkung und/oder durch Federkraft zwischen zwei Positionen verlagerbar ist, wobei die Öffnung (8) und gegebenenfalls ein elektrischer Draht jenseits eines Eingangs des Halteschlitzes in einer sogenannten Einführposition angeordnet sind, in der ein die Öffnung durchquerender Draht vor dem Eingang des Halteschlitzes in einer Position angeordnet werden kann, die für das Einführen dieses Drahts zwischen die Ränder dieses Schlitzes geeignet ist, wobei die Öffnung und gegebenenfalls ein in diese Öffnung (8) eingeführter elektrischer Draht in der anderen Position im Bereich eines Drahthaltebereichs angeordnet sind, der durch die Ränder dieses Schlitzes gebildet ist, nachdem der betrachtete Draht durch Verlagerung des ersten Endes des die Öffnung (8) enthaltenden Führungselements entlang des Schlitzes von der Einführposition in die andere Position gebracht worden ist,
**dadurch gekennzeichnet, dass** das Führungselement (7) eine schleifenartige Feder ist, die elastisch die Rückstellung des die Öffnung (8) aufweisenden ersten Endes bei einer Verlagerung entlang des Schlitzes in die Drahthalteposition sicherstellt.

2. Anordnung nach Anspruch 1,
**dadurch gekennzeichnet, dass** das Führungselement durch eine Schleifenfeder gebildet ist, deren zwei Enden praktisch flach und wenigstens ungefähr zueinander orthogonal sind, wobei das erste (7A) dieser Enden, welches von wenigstens einer Führungsöffnung (8) durchsetzt ist, über das zweite Ende (7B) übersteht, welches direkt oder indirekt am Anschlusselement (3 oder 3') anliegt, wo sich der Schlitz befindet, entlang dessen das erste Ende (7A) verlagerbar ist.

3. Anordnung nach einem der Ansprüche 1 oder 2,
**dadurch gekennzeichnet, dass** die Öffnung (8) des Führungselements (7) eine größere Länge aufweist als der durch die Ränder (3A1 oder 3'PA1) des Schlitzes gebildete Drahthaltebereich und dass sie derart angeordnet ist, dass der äußerste Rand der Öffnung (8) wenigstens bis zum Ende des Drahthaltebereichs gelangt, der nahe dem Eingang des Schlitzes liegt, wenn das erste Ende des Führungselements, wo sich diese Öffnung (8) befindet, elastisch durch Federkräfte maximal verlagert wird.

4. Anordnung nach einem der Ansprüche 1-3,
**dadurch gekennzeichnet, dass** das Führungselement (7) mit dem Anschlusselement (3) zusammenwirkt, bei dem ein Schlitz in einem flachen Bereich (3A) einer Leiterleiste vorgesehen ist, die eine Faltung aufweist, jenseits derer das Führungselement mit dem zweiten Ende (7B) anliegt.

5. Anordnung nach einem der Ansprüche 1-3,
**dadurch gekennzeichnet, dass** das Führungselement (7) mit dem Anschlusselement (3') zusammenwirkt, das einen Schlitz aufweist, der in einem Profilbereich (3'P) vorgesehen ist, dessen auf dem ersten Ende orthogonaler Querschnitt eine hohle Polygonform mit einem Mündungsende aufweist, an dem das Führungselement mit dem zweiten Ende (7B) anliegt.

6. Anordnung nach Anspruch 4,
**dadurch gekennzeichnet, dass** das Führungselement (7) mit dem Anschlusselement (3) zusammenwirkt, welches einen Schlitz aufweist, der in einem flachen Bereich (3A) einer Leiterleiste vorgesehen ist, die eine Faltung umfasst, jenseits derer das Führungselement mit dem zweiten flachen Ende (7B) anliegt, wobei letzteres bei der Montage zwischen dieser Leiste und wenigstens einem Federschleifenpositionierungselement (11) eines Gehäuses eingesetzt ist, in dem die Anordnung aufgenommen ist.

7. Anordnung nach Anspruch 5,
**dadurch gekennzeichnet, dass** das zweite Ende (7B) flach ist und bei der Montage zwischen dem Profilbereich (3'P) und wenigstens einem Federschleifenpositionierungselement (11) eines Gehäuses eingesetzt ist, in dem die Anordnung aufgenommen ist.

8. Anordnung nach einem der Ansprüche 1-7,
**dadurch gekennzeichnet, dass** die Ränder des Schlitzes des Anschlusselements (3, 3') derart gebildet sind, dass sie einen Drahteingang begrenzen, der über Lippen (3A2 oder 3'PA2) zum Aufschneiden des Drahtmantels verfügt.

9. Modul, insbesondere Verbindungsmodul,
**dadurch gekennzeichnet, dass** es ein Gehäuse umfasst, welches eine Anordnung nach einem der Ansprüche 1-8 enthält.
